# EUROPÄISCHE PATENTSCHRIFT

(11) **EP 2 989 642 B1**
(45) Veröffentlichungstag und Bekanntmachung des Hinweises auf die Patenterteilung: **30.01.2019**
(21) Anmeldenummer: 14718984.9
(22) Anmeldetag: 23.04.2014
(51) Int. Cl.: H01B 7/36, G09F 3/06, G09F 3/20, G09F 3/16

(54) **LEITERMARKIERER**
CONDUCTOR MARKER
REPÈRE DE CÂBLE

(30) Priorität: 25.04.2013 DE 202013101786 U
(43) Veröffentlichungstag der Anmeldung: 02.03.2016
(73) Patentinhaber: Weidmüller Interface GmbH & Co. KG, 32758 Detmold (DE)
(72) Erfinder: WIENEKE, Andreas, 32657 Lemgo (DE)
(74) Vertreter: Specht, Peter
(86) Internationale Anmeldenummer: PCT/EP2014/058189
(87) Internationale Veröffentlichungsnummer: WO 2014/173926

(56) Entgegenhaltungen:
- DE-A1-102007 018 125
- DE-U1- 9 319 182
- GB-A- 2 462 110
- US-A1- 2004 035 029

## Beschreibung

Die vorliegende Erfindung betrifft einen Leitermarkierer zum Kennzeichnen von elektrischen Leitern.

Aus der Druckschrift DE 10 2009 014 694 A1 ist ein Kennzeichnungsschild zur Kennzeichnung elektrischer Bauelemente bekannt. Am Grundkörper des Kennzeichnungsschildes ist eine beschriftbare Oberfläche oder ein beschriftbares Trägerelement angeordnet. Ferner weist der Grundkörper Rastelemente auf, mit denen das Kennzeichnungsschild auf das elektrische Bauelement aufschiebbar oder aufklemmbar ist, so dass es zwischen den Rastelementen angeordnet ist.
Die Druckschrift EP 1 596 472 A1 offenbart demgegenüber eine Leitermarkierungshülse mit Aufnahmetaschen, in die Markierungsschilder einsteckbar sind.

Aus der US 2004/0035029 A1 (dort Fig. 3) ist ein Leitermarkierer mit einer ersten Seite, einer zweiten Seite und einem mittleren Teil bekannt.

Solchen Kennzeichnungsmitteln ist gemein, dass sie aus einem Kunststoff, beispielsweise mittels Spritzgießen oder Extrusion, hergestellt sind. Dabei wird eine Matte aus einer Vielzahl solcher Kennzeichnungsmittel hergestellt, aus denen die einzelnen Kennzeichnungsmittel an Sollbruchstellen auslösbar sind.

Bekannt sind auch Leitermarkierer, die über ein Filmscharnier geschlossen werden können. Solche Leitermarkierer weisen zwei Markiererhälften auf, von denen zumindest eine zur Beschriftung vorgesehen ist. Ein elektrischer Leiter wird zwischen den Markiererhälften angeordnet und die Markiererhälften zusammengeklappt, so dass sie den Leiter umgreifen. Dabei werden die Markiererhätften an ihnen angeordneten Rastmitteln miteinander verbunden.

Aus der DE 10 2007 018 125 A1 ist ein Stand der Technik gemäß dem Oberbegriff des Anspruchs 1 bekannt.

Aufgabe der Erfindung ist es, einen Leitermarkierer mit Filmscharnier zu schaffen, der fingerfreundlich ausgebildet und leicht handhabbar ist.

Diese Aufgabe wird durch en Gegenstand des Anspruchs 1 gelöst.

Dadurch ist die Handhabung des Leitermarkierers vereinfacht und das Montieren des Leitermarkierers sehr schnell möglich.

Es ist am Filmscharnier jeweils eine Montagehilfe an beiden Markiererhälften vorgesehen, so dass die Montagehilfen symmetrisch am Filmscharnier angeordnet sind ist.

Besonders bevorzugt sind die Montagehilfen jeweils als eine wulstförmige Anformung ausgebildet. Durch diese beidseitig des Filmscharniers vorgesehene Anordnung der Anformungen wird ein Abrutschen des elektrischen Leiters während seiner Montage verhindert. Zudem wird der elektrische Leiter durch die Montagehilfen im Leitermarkierer zumindest zeitweise zentriert.

Bevorzugt sind die Anformungen einstückig mit dem Leitermarkierer hergestellt. In dieser Ausführungsform ist der Leitermarkierer sehr kostengünstig herstellbar.

Es ist bevorzugt, dass die Konturen des Leitermarkierers abgerundet ausgebildet sind, so dass der Leitermarkierer fingerfreundlich handhabbar ist.

Nachfolgend wird die Erfindung unter Bezugnahme auf die Zeichnungen anhand von Ausführungsbeispielen näher erläutert, wobei weitere Vorteile der Erfindung deutlich werden. Es zeigt:
- Fig. 1: in (a) und (b) eine erste Ausführungsform eines Leitermarkierers mit zwei Beschriftungsflächen in verschiedenen Ansichten, und in (c) und (d) eine zweite Ausführungsform eines Leitermarkierers mit einer Beschriftungsfläche in verschiedenen Ansichten, jeweils im offenen Zustand;
- Fig. 2: in (a) und (b) den Leitermarkierer der Fig. 1 (a), (b) mit eingelegtem elektrischem Leiter und in (b) und (c) den Leitermarkierer der Fig. 1 (b), (c) mit eingelegtem elektrischem Leiter, jeweils im offenen Zustand;
- Fig. 3: in (a) und (b) den Leitermarkierer der Fig. 1 (a), (b) mit eingelegtem elektrischem Leiter und in (b) und (c) den Leitermarkierer der Fig. 1 (b), (c) mit eingelegtem elektrischem Leiter, jeweils beim montieren des elektrischen Leiters;
- Fig.4: in (a) und (b) den Leitermarkierer der Fig. 1 (a), (b) mit eingelegtem elektrischem Leiter und in (b) und (c) den Leitermarkierer der Fig. 1 (b), (c) mit eingelegtem elektrischem Leiter, jeweils im geschlossenen Zustand;
- Fig. 5, 6: in (a) und (b) jeweils weitere Ausführungsformen eines Leitermarkierers mit einer Beschriftungsfläche in verschiedenen Ansichten, jeweils im offenen Zustand;
- Fig. 7: in (a) bis (f) das Anbringen des Leitermarkierers der Fig. 1 (c) und (d) an einem Leiter eines ersten Durchmessers in sechs aufeinanderfolgenden Schritten; und
- Fig.8: in (a) bis (c) das Anbringen des Leitermarkierers der Fig. 1 (c) und (d) an einem Leiter eines zweiten Durchmessers in drei aufeinanderfolgenden Schritten.

Der Leitermarkierer 1 weist eine erste Markiererhälfte 11 und eine zweite Markiererhälfte 12 auf, die hier durch zwei Filmscharniere 16 miteinander verbunden sind. Es ist aber auch eine Ausführungsform bevorzugt, bei der die Markiererhälften durch nur ein Filmscharnier miteinander verbunden sind.

Dabei ist an zumindest einer der beiden Markiererhälften 11, 12 an einer leiterabgewandten Seite 132 des Leitermarkierers 1 eine Beschriftungsfläche 111, 121 vorgesehen. Die Beschriftungsfläche 111, 121 ist entweder unmittelbar beschriftbar, oder ein Beschriftungsmittel (nicht gezeigt) wie beispielsweise einem Beschriftungsetikett ist an der Beschriftungsfläche 111, 121 anordbar.

In den Fig. 1 - 4 (a) und (b) ist jeweils eine erste Ausführungsform eines Leitermarkierers 1 mit zwei solchen Beschriftungsflächen 111, 121 gezeigt, die jeweils an einer der beiden Markiererhälften 11, 12 angeordnet sind. In den Fig. 1 - 4 (c) und (d) ist jeweils eine zweite Ausführungsform eines Leitermarkierers 1 gezeigt, die nur eine solche Beschriftungsfläche 121 an einer der Markiererhälften 12, hier der zweiten Markiererhälfte, aufweist.

Eine der leiterabgewandten Seite 132 gegenüberliegende leiterzugewandte Seite 131 des Leitermarkierers 1 ist zum Einlegen eines elektrischen Leiters 2 vorgesehen. An dieser leiterzugewandten Seite 131 des Leitermarkierers ist an beiden Markiererhälften 11, 12 am Filmscharnier 16 jeweils eine Montagehilfe 161 angeordnet.

Die Montagehilfe ist eine Anformung. Die Anformung ist hier wulstförmig ausgebildet. Im Folgenden werden die Begriffe Montagehilfe und Anformung synonym verwendet.

Die Anformungen 161 legen sich bei einem Schließen des Leitermarkierers 1 an den an der leiterzugewandten Seite 132 angeordneten elektrischen Leiter 2 zumindest zeitweise an. Dadurch rutscht der elektrische Leiter 2 während der Montage nicht ab. Der elektrische Leiter 2 ist dadurch leichter montierbar.

Um elektrische Leiter 2 mit verschiedenem Leiterdurchmesser d verwenden zu können, ist an der leiterzugewandten Seite 131 an jeder Markiererhälfte 11, 12 zumindest ein Ausgleichsmittel 15, hier jeweils zwei Ausgleichsmittel 15, vorgesehen. Die Ausgleichsmittel sind hier als Zunge ausgebildet, die besonders vorteilhaft quer zur Beschriftungsfläche 111, 121 angeordnet sind. Andere Ausrichtungen (längs/diagonal) wären auch denkbar. Bei einem Schließen des Leitermarkierers 1 verformen sich die Zungen 15 während des Schließens des Leitermarkierers 1, wenn der Durchmesser d des elektrischen Leiters 2 größer als ein im geschlossenen Zustand G des Leitermarkierers 1 zwischen den Ausgleichsmitteln 15 verbleibender Freiraum (nicht bezeichnet) ist.

Damit die Markiererhälften 11, 12 nach dem Schließen des Leitermarkierers 1 miteinander verbunden bleiben, sind an der ersten Markiererhälfte 11 ein Rastmittel 141 und an der zweiten Markiererhälfte 12 ein Rastgegenmittel 142 vorgesehen. Das Rastmittel 141 ist hier als eine Rastzunge ausgebildet, die eine Kante 143 aufweist. Das Rastgegenmittel 142 ist als ein Rastbügel ausgebildet, der eine Durchbohrung 144 aufweist. Die Begriffe Rastmittel 141 und Rastzunge sowie Rastgegenmittel 141 und Rastbügel werden im Folgenden synonym verwendet.

In den Fig. 2 (a) - (d), sind die Leitermarkierer 1 jeweils in einem offenen Zustand O gezeigt, wobei der elektrische Leiter 2 zwischen den Markiererhälften 11, 12 im Bereich des Filmscharniers 16 angeordnet ist.

Fig. 7 veranschaulicht in (a) bis (f) das Anbringen des erfindungsgemäßen Leitermarkierers - hier nach Art der der Fig. 1 (c) und (d) - an einem Leiter 2 eines ersten Durchmessers (nahe oder bei Dmax) in sechs aufeinanderfolgenden Schritten.

Fig. 8 veranschaulicht in (a) bis (c) hingegen das Anbringen des erfindungsgemäßen Leitermarkierers - hier nach Art der der Fig. 1 (c) und (d) - an einem Leiter 2 eines zweiten Durchmessers (nahe oder bei Dmin) in sechs aufeinanderfolgenden Schritten.

Zunächst kommt der Leiter 2 nach dem Aufsetzen gemäß Fig. 7a nach Fig. 7b am Filmscharnier 16 kurz zur Anlage (eine Anlage ist in Fig. 7 und 8 jeweils durch einen schwarzen Punkt angedeutet). Der Öffnungswinkel α zwischen den beiden Markiererhälften 11, 12 beträgt hier 180°. Gut zu erkennen ist, dass die beiden als Vorsprünge ausgebildeten Montagehilfen 161 derart ausgestaltet sind, dass jeder Leiter 2, dessen Durchmesserbereich in einem für den Markierer geeigneten Durchmesserbereich zwischen einem minimalen und einem maximalen Durchmesser (Dmin, Dmax) liegt, beim Schließen des Leitermarkierers 10 sofort oder nach Überstreichen eines Mindestschliesswinkels von "180° - Öffnungswinkel α" mit α vorzugsweise max. = 150° aus der Stellung, in welchen die Leitermarkiererhälften vorzugsweise einen Öffnungswinkel von 180° einschließen, an ihnen zur Anlage kommt (Übergang von Fig. 7c zu Fig. 7d).

Sodann dient über einen relativ großen Schließwinkelbereich hinweg jeweils der Radius der Montagehilfen 161 an den dem Leiter 2 zugewandten freien Enden der vorsprungsartigen Montagehilfen 161 als Drehlager bzw. Drehachse und somit als Drehhilfe, an weichen sich die Leitermarkiererhälften 11 und 12 auf dem Außenumfang des Leiters 2 beim Schliessen entlang drehen (Fig. 7e, f).

Vorzugsweise drehen sich die Markiererhälften 10, 11 an den freien Enden der Montagehilfen 161, die als Radius ausgebildet sind, vom ersten Kontakt an dem Leiter 2 über einen Winkelbereich von mehr als 60°, insbesondere bis hin zu einem Öffnungswinkel α von 90°, den die Markiererhälften 11, 12 einschliessen, oder mehr beim Schliessen außen auf dem Leiter 2

In Fig. 8 ist der Winkel, über den sich die Markiererhälften 10, 11 an den freien Enden der Montagehilfen 161, die als Radius ausgebildet sind, außen auf dem Leiter 2 drehen noch größer als in Fig. 7, da in Fig. 8 der Leiter 2 einen kleineren Durchmesser aufweist als in Fig. 7.

Es wird jeweils gewährleistet, dass der Leiter 2 bei einem Schließen des Leitermarkierers 1 zumindest über einen Winkelbereich von mehr als 60°, insbesondere mehr als 80°, vorzugsweise zumindest bis hin zu einem verbleibenden Öffnungswinkel α von 90°, den die Markiererhälften 11, 12 noch einschließen, oder mehr beim Schließen auf den Radien der Ende der als Vorsprünge ausgebildeten Montagehilfen 161 anliegt, so dass der Markierer besonders leicht schließbar ist und nicht an scharfen Kanten festklemmen kann.

Schließlich gelangt beim Schließen des Leitermarkierers 1 die Kante 143 der Rastzunge 141 erneut in die Durchbohrung 144, und somit in Eingriff mit dem Rastbügel 142, und verrastet mit diesem.

Die Leiter 2 des zugelassenen Durchmessers zwischen Dmin und Dmax werden beim Schliessen somit nicht oder im Wesentlichen nicht vom Markierer weggedrückt (angedeutet durch den Pfeil z entsprechend der Zufuhrrichtung des Leiters 2. Die kleinen Pfeile auf den Markiererhälften 11, 12 deuten deren Kraft-Bewegungspfeile an. Zu erkennen ist, dass die Kraft-/Bewegungspfeile des Leiters 2 und der Markiererhälften 11, 12 beim Aufsetzen auf und Schliessen des Leitermarkierers 10 um einen Leiter 2 vorzugsweise über einen Schließwinkel von mehr als 90°, insbesondere mehr als 130°, besonders bevorzugt über den gesamten Schließwinkel hinweg bis zum Verrasten der beiden Markiererhälften 11, 12 aneinander entgegengesetzt verlaufen, was einen besonders leichten Schließvorgang ermöglicht.

**Bezugszeichenliste**

| | | |
|---|---|---|
| 1 | Leitermarkierer | |
| 10 | Anordnung aus Leitermarkierer und Leiter | |
| 11 | Erste Markiererhälfte | |
| 111 | Erste Beschriftungsfläche | |
| 112 | Grifffläche | |
| 12 | Zweite Markiererhälfte | |
| 121 | Zweite Beschriftungsfläche | |
| 131 | Dem Leiter zugewandte Seite des Leitermarkierers | |
| 132 | Dem Leiter abgewandte Seite des Leitermarkierers | |
| 141 | Rastmittel, Rastzunge | |
| 142 | Rastgegenmittel, Rastbügel | |
| 143 | Kante | |
| 144 | Durchbohrung | |
| 15 | Ausgleichsmittel, Zunge | |
| 16 | Filmscharnier | |
| 161 | Montagehilfe, Anformung | |
| 2 | Elektrischer Leiter | |
| 3 | Schließrichtung | |
| 4 | Verbindungsfläche | |
| O | Offener Zustand | |
| G | Geschlossener Zustand | |

## Patentansprüche

1. Leitermarkierer (1) mit einer ersten Markiererhälfte (11) und einer zweiten Markiererhälfte (12), die durch ein Filmscharnier (16) miteinander verbunden sind, wobei zumindest eine der beiden Markiererhälften (11, 12) an einer leiterabgewandten Seite (132) des Leitermarkierers (1) eine Beschriftungsfläche (111, 121) aufweist,
**dadurch gekennzeichnet, dass**
an einer leiterzugewandten Seite (131) des Leitermarkierers (1) an diesem eine als Anformung ausgebildete Montagehilfe (161) vorgesehen ist, durch die ein in den Leitermarkierer (1) eingelegter elektrischer Leiter (2) beim Schließen des Leitermarkierers (1) nicht verrutscht; und das symmetrisch am Filmscharnier (16) jeweils eine solche Montagehilfe (161) an beiden Markiererhälften (11, 12) vorgesehen ist, wobei die als Anformungen ausgebildeten Montagehilfen (161) jeweils an ihren Enden einen Radius aufweisen und wobei sie bei einem Schließen des Leitermarkierers (1) an einem im Leitermarkierer (1) angeordneten elektrischen Leiter (2) zumindest zeitweise anliegen.

2. Leitermarkierer (1) nach einem der vorherigen Ansprüche, **dadurch gekennzeichnet, dass** die Montagehilfen (161) jeweils als ein wulstförmiger Vorsprung ausgebildet sind.

3. Leitermarkierer (1) nach einem der vorherigen Ansprüche, **dadurch gekennzeichnet, dass** an der leiterzugewandten Seite (131) an jeder Markiererhälfte (11, 12) ein Ausgleichsmittel (15) zum Ausgleich eines Leiterdurchmessers (d) eines in den Leitermarkierer (1) eingelegten elektrischen Leiters (2) vorgesehen ist.

4. Leitermarkierer (1) nach einem der vorherigen Ansprüche, **dadurch gekennzeichnet, dass** die beiden Montagehilfen an ihren freien und als Radius ausgebildeten Enden bei einem Schließen des Leitermarkierers (1) an einem im Leitermarkierer (1) angeordneten elektrischen Leiter (2) zumindest über einen Winkelbereich von mehr als 60° anliegen.

5. Leitermarkierer (1) nach Anspruch 5, **dadurch gekennzeichnet, dass** die beiden Montagehilfen an ihren freien und als Radius ausgebildeten Enden bei einem Schließen des Leitermarkierers (1) an dem im Leitermarkierer (1) angeordneten elektrischen Leiter (2) zumindest über einen Winkelbereich von mehr als 90° anliegen.

6. Leitermarkierer (1) nach einem der vorherigen Ansprüche, **dadurch gekennzeichnet, dass** die Leiter (2) eines zugelassenen Durchmesserbereiches zwischen Dmin und Dmax beim Schliessen nicht oder im Wesentlichen nicht vom Markierer weggedrückt werden.

7. Leitermarkierer (1) nach einem der vorherigen Ansprüche, **dadurch gekennzeichnet, dass** Kraft-/Bewegungspfeile entsprechend der Zufuhrrichtung (z) des Leiters (2) und der Markiererhälften (11, 12) beim Schliessen des Leitermarkierers um den Leiter (2) über einen Schließwinkel von mehr als 90° über den gesamten Schließwinkel hinweg bis zum Verrasten der Markiererhälften miteinander entgegengesetzt verlaufen.

8. Leitermarkierer (1) nach Anspruch 7, **dadurch gekennzeichnet, dass** Kraft-/Bewegungspfeile entsprechend der Zufuhrrichtung (z) des Leiters (2) und der Markiererhälften (11, 12) beim Schliessen des Leitermarkierers um den Leiter (2) über einen Schließwinkel von mehr als 130° über den gesamten Schließwinkel hinweg bis zum Verrasten der Markiererhälften miteinander entgegengesetzt verlaufen.

9. Leitermarkierer (1) nach einem der vorherigen Ansprüche, **dadurch gekennzeichnet, dass** das Ausgleichsmittel (15) eine Zunge ist.

10. Leitermarkierer (1) nach einem der vorherigen Ansprüche, **dadurch gekennzeichnet, dass** sich die Zunge quer zur Beschriftungsfläche (111, 121) erstreckt.

11. Leitermarkierer (1) nach einem der vorherigen Ansprüche, **dadurch gekennzeichnet, dass** an der ersten Markiererhälfte (11) ein Rastmittel (141) und an der zweiten Markiererhälfte (12) ein Rastgegenmittel (142) zum Verbinden der Markiererhälften (11, 12) miteinander vorgesehen sind.

12. Leitermarkierer (1) nach einem der vorherigen Ansprüche, **dadurch gekennzeichnet, dass** seine Konturen abgerundet ausgebildet sind.

13. Leitermarkierer (1) nach einem der vorherigen Ansprüche, **dadurch gekennzeichnet, dass** nur die eine der beiden Markiererhälften (12) an der leiterabgewandten Seite die Beschriftungsfläche (121) aufweist und dass an der an der anderen Markiererhälfte (11) eine geformte Fläche (112) ausgebildet ist, die als Grifffläche dient.

## Claims

1. Conductor marker (1) with a first marker half (11) and a second marker half (12), which are connected to one another by a film hinge (16), wherein at least one of the two marker halves (11, 12) has a labeling surface (111, 121) on a side (132) of the conductor marker (1) facing away from the conductor,
**characterized in that**
on a side (131) of the conductor marker (1) facing the conductor, a mounting aid (161) formed as a molded projection is provided on said conductor marker, by means of which an electrical conductor (2) inserted in the conductor marker (1) does not slip during the closing of the conductor marker (1); and **in that**, symmetrically on the film hinge (16), such a mounting aid (161) is provided in each case on the two marker halves (11, 12), wherein the mounting aids (161) formed as molded projections in each case comprise a radius at their ends and wherein, during the closing of the conductor marker (1), they are at least temporarily in contact with an electrical conductor (2) arranged in the conductor marker (1).

2. Conductor marker (1) according to any one of the preceding claims, **characterized in that** the mounting aids (161) are designed in each case as a bead-shaped protrusion.

3. Conductor marker (1) according to any one of the preceding claims, **characterized in that**, on the side (131) facing the conductor, on each marker half (11, 12), a compensation means (15) is provided for the compensation of a conductor diameter (d) of an electrical conductor (2) inserted in the conductor marker (1).

4. Conductor marker (1) according to any one of the preceding claims, **characterized in that**, during closing of the conductor marker (1), the two mounting aids, at their free ends which are preferably formed as radius, are in contact with an electrical conductor (2) arranged in the conductor marker (1), at least over an angular range of more than 60°.

5. Conductor marker (1) according to any one of the preceding claims, **characterized in that**, during closing of the conductor marker (1), the two mounting aids, at their free ends which are preferably formed as radius, are in contact with an electrical conductor (2) arranged in the conductor marker (1), at least over an angular range of more than 90°.

6. Conductor marker (1) according to any one of the preceding claims, **characterized in that**, during the closing, the conductor (2) having an admissible diameter range between Dmin and Dmax is not, or substantially not, pushed away from the marker.

7. Conductor marker (1) according to any one of the preceding claims, **characterized in that**, during the closing of the conductor marker around the conductor (2), the force/motion arrows corresponding to the feed direction (z) of the conductor (2) and of the marker halves (11, 12) extend in mutually opposite directions over a closing angle of more than 90° over the entire closing angle up to the latching of the marker halves to one another.

8. Conductor marker (1) according to any one of the preceding claims, **characterized in that**, during the closing of the conductor marker around the conductor (2), the force/motion arrows corresponding to the feed direction (z) of the conductor (2) and of the marker halves (11, 12) extend in mutually opposite directions over a closing angle of more than 130° over the entire closing angle up to the latching of the marker halves to one another.

9. Conductor marker (1) according to any one of the preceding claims, **characterized in that** the compensation means (15) is a tongue.

10. Conductor marker (1) according to any one of the preceding claims, **characterized in that** the tongue extends transversely to the labeling surface (111, 121).

11. Conductor marker (1) according to any one of the preceding claims, **characterized in that** a latching means (141) is provided on the first marker half (11), and a latching means (142) is provided on the second marker half (12) for the connection of the marker halves (11, 12) to one another.

12. Conductor marker (1) according to any one of the preceding claims, **characterized in that** its contours have a curved design.

13. Conductor marker (1) according to any one of the preceding claims, **characterized in that** only one of the two marker halves (12), on the side facing away from the conductor, has the labeling surface (121), and **in that** a shaped surface (112), which functions as gripping surface, is formed on the other marker half (11).

## Revendications

1. Marqueur de conducteur (1) comportant une première moitié de marqueur (11) et une seconde moitié de marqueur (12) qui sont reliées entre elles par une charnière-film (16), au moins l'une des deux moitiés de marqueur (11, 12) présentant une surface de marquage (111, 121) sur un côté (132) du marqueur de conducteur (1) opposé au conducteur,
**caractérisé en ce**
**qu'**il est prévu sur le marqueur de conducteur (1), sur un côté (131) de celui-ci tourné vers le conducteur, une aide au montage (161) sous la forme d'une formation en saillie, grâce à laquelle un conducteur électrique (2) inséré dans le marqueur de conducteur (1) ne glisse pas lors de la fermeture du marqueur de conducteur (1) ; et qu'une telle aide au montage (161) est prévue symétriquement sur la charnière-film (16) sur chacune des deux moitiés de marqueur (11, 12), les aides au montage (161) réalisées sous la forme de formations en saillie présentant chacune un rayon à leurs extrémités et étant, lors de la fermeture du marqueur de conducteur (1), appliquées au moins temporairement contre un conducteur électrique (2) disposé dans le marqueur de conducteur (1).

2. Marqueur de conducteur (1) selon l'une des revendications précédentes, **caractérisé en ce que** les aides au montage (161) sont réalisées chacune sous la forme d'une saillie en forme de bourrelet.

3. Marqueur de conducteur (1) selon l'une des revendications précédentes, **caractérisé en ce que**, sur le côté (131) tourné vers le conducteur, sur chaque moitié de marqueur (11, 12), un moyen de compensation (15) est prévu pour compenser un diamètre de conducteur (d) d'un conducteur électrique (2) inséré dans le marqueur de conducteur (1).

4. Marqueur de conducteur (1) selon l'une des revendications précédentes, **caractérisé en ce que**, lors de la fermeture du marqueur de conducteur (1), les deux aides au montage s'appliquent, par leurs extrémités libres et réalisées sous la forme d'un rayon, sur un conducteur électrique (2) disposé dans le marqueur de conducteur (1) au moins sur une plage angulaire supérieure à 60°.

5. Marqueur de conducteur (1) selon la revendication 5, **caractérisé en ce que**, lors de la fermeture du marqueur de conducteur (1), les deux aides au montage s'appliquent, par leurs extrémités libres et réalisées sous la forme d'un rayon, sur le conducteur électrique (2) disposé dans le marqueur de conducteur (1) au moins sur une plage angulaire supérieure à 90°.

6. Marqueur de conducteur (1) selon l'une des revendications précédentes, **caractérisé en ce que** les conducteurs (2) d'une plage de diamètres admissible comprise entre Dmin et Dmax ne sont pas ou pas sensiblement repoussés par le marqueur lors de la fermeture.

7. Marqueur de conducteur (1) selon l'une des revendications précédentes, **caractérisé en ce que** des flèches de force/déplacement correspondant à la direction d'amenée (z) du conducteur (2) et des moitiés de marqueur (11, 12) lors de la fermeture du marqueur de conducteur autour du conducteur (2) s'étendent en sens contraire sur un angle de fermeture de plus de 90° sur tout l'angle de fermeture jusqu'à l'encliquetage des moitiés de marqueur entre elles.

8. Marqueur de conducteur (1) selon la revendication 7, **caractérisé en ce que** des flèches de force/déplacement correspondant à la direction d'amenée (z) du conducteur (2) et des moitiés de marqueur (11, 12) lors de la fermeture du marqueur de conducteur autour du conducteur (2) s'étendent en sens contraire sur un angle de fermeture de plus de 130° sur tout l'angle de fermeture jusqu'à l'encliquetage des moitiés de marqueur entre elles.

9. Marqueur de conducteur (1) selon l'une des revendications précédentes, **caractérisé en ce que** le moyen de compensation (15) est une languette.

10. Marqueur de conducteur (1) selon l'une des revendications précédentes, **caractérisé en ce que** la languette s'étend transversalement à la surface de marquage (111, 121).

11. Marqueur de conducteur (1) selon l'une des revendications précédentes, **caractérisé en ce qu'**un moyen d'encliquetage (141) est prévu sur la première moitié de marqueur (11) et un moyen d'encliquetage complémentaire (142) sur la seconde moitié de marqueur (12) pour relier les moitiés de marqueur (11, 12) entre elles.

12. Marqueur de conducteur (1) selon l'une des revendications précédentes, **caractérisé en ce que** ses contours sont arrondis.

13. Marqueur de conducteur (1) selon l'une des revendications précédentes, **caractérisé en ce que** seulement l'une des deux moitiés de marqueur (12) présente la surface de marquage (121) sur le côté opposé au conducteur, et **en ce qu'**une surface ouvragée (112) servant de surface de préhension est réalisée sur l'autre moitié de marqueur (11).
